# EUROPÄISCHE PATENTSCHRIFT

(11) **EP 1 479 316 B1**
(45) Veröffentlichungstag und Bekanntmachung des Hinweises auf die Patenterteilung: **23.11.2005**
(21) Anmeldenummer: 03405371.0
(22) Anmeldetag: 23.05.2003
(51) Int. Cl.: A47B 88/04

(54) **Schrankauszug mit auf einer Seite angeordneten Führungsmitteln**
Cupboard drawer with guide means mounted on one side
Tiroir d'armoire avec moyens de guidage monté sur un coté

(43) Veröffentlichungstag der Anmeldung: 24.11.2004
(73) Patentinhaber: PEKA-METALL AG, 6295 Mosen (CH)
(72) Erfinder: Weber, Peter, 5712 Beinwil am See (CH)
(74) Vertreter: BOVARD AG

(56) Entgegenhaltungen:
- EP-A- 0 806 163
- WO-A-91/03189
- DE-A- 4 236 182
- US-B1- 6 209 979

## Beschreibung

Die vorliegende Erfindung bezieht sich auf einen Schrankauszug mit auf einer Seite angeordneten Führungsmitteln, umfassend ein Auszugelement, welches durch die Führungsmittel, bestehend aus übereinander angeordneten Linearführungen, die an einem in einen Schrank eingesetzten Halteteil befestigbar sind, geführt von einer eingeschobenen Position in eine ausgezogene Position und umgekehrt verschiebbar ist, und an welchem Auszugelement Ablagefächer oder dergleichen anbringbar sind.

Derartige Schrankauszüge sind z.B. aus DE 42 36 182 A bekannt. Vielfach werden sie in Schränken eingesetzt, auf welchen man nur einseitig die Möglichkeit hat, die Führungsmittel zu befestigen, wobei der zur Verfügung stehende Platz, beispielsweise in Schränken von Küchen, optimal ausgenützt werden soll.

Bei diesen bekannten Schrankauszügen mit auf einer Seite angeordneten Führungsmitteln bestehen die Führungsmittel vielfach aus Kugelführungen, die als einfache Auszüge oder als Teleskopauszüge ausgebildet sein können. Die Montage dieser Kugelführungen muss sehr genau erfolgen, da die Toleranzen sehr klein sind. Demzufolge ist der Montageaufwand relativ gross.

Die Aufgabe der vorliegenden Erfindung besteht nun darin, einen Schrankauszug mit auf einer Seite angeordneten Führungsmitteln zu schaffen, bei welchen die Montage an einem in einen Schrank eingesetzten Halteteil vereinfacht wird. Ferner soll das Auszugelement in einfacher Weise in die Führungsmittel eingesetzt und wieder aus diesen entnommen werden können.

Erfindungsgemäss erfolgt die Lösung dieser Aufgabe dadurch, dass die eine Linearführung, die am Halteteil befestigbar ist, mit Halteelementen ausgestattet ist, in welche das Auszugelement einhängbar ist und dass der eine Teil der anderen Linearführung mit mindestens einem zapfenförmigen Führungsstück versehen ist, das im eingesetzten Zustand des Auszugelementes in die Linearführungen in eine schlitzförmige Ausnehmung des anderen Teils der anderen Linearführung hineinragt. Beim Einhängen des Auszugelementes in die Halteelemente der einen Linearführung wird das mindestens eine zapfenförmige Führungsstück in die schlitzförmige Ausnehmung der anderen Linearführung eingesteckt. Je nach Länge dieses zapfenförmigen Führungsstücks und der Höhe der schlitzförmigen Ausnehmung ist die Toleranz, innerhalb welcher die eine Linearführung am Halteteil zu befestigen ist, relativ gross, ohne dass die Führungsqualität darunter leidet.

Um zu erreichen, dass das Auszugelement vollständig aus dem Schrank herausgezogen werden kann, ist das mindestens eine zapfenförmige Führungsstück an einem bezüglich des Halteteils verschiebbaren Teil der anderen Linearführung angeordnet.

Um eine optimale Führung und einen langen Auszugweg des Auszugelementes zu erreichen, ist es vorteilhaft, dass zwei zapfenförmige Führungsstücke auf einem ersten Profil der anderen Linearführung befestigt sind, welches erste Profil längs eines zweiten Profils verschiebbar ist, das am Halteteil bzw. am Auszugelement befestigt ist, während ein die schlitzförmige Ausnehmung enthaltendes drittes Profil am Auszugteil bzw. am Halteteil befestigt ist. Durch diese Anordnung wird ein Teleskopauszug erhalten.

Einen einfachen Aufbau der anderen Linearführung erhält man dadurch, dass das zweite Profil am Halteteil befestigt ist, das erste Profil längsverschiebbar am zweiten Profil gehalten ist und das dritte Profil mit einem Bereich versehen ist, der als U-Profil ausgebildet ist, das die schlitzförmige Ausnehmung bildet und am Auszugelement angeordnet ist, in welche die zapfenförmigen Führungsstücke hineinragen. Als drittes Profil kann somit ein Bestandteil des Auszugelementes verwendet werden.

Um zu vermeiden, dass die zapfenförmigen Führungsstücke aus der schlitzförmigen Ausnehmung ausfahren können, ist an den Endbereichen jeweils ein Anschlagstück vorgesehen, durch welche der Verschiebeweg begrenzt wird.

Eine weitere vorteilhafte Ausgestaltung der Erfindung besteht darin, dass die Halteelemente der einen Linearführung aus zwei mit Köpfen versehenen Bolzen gebildet sind, die am ausziehbaren Element der einen Linearführung befestigt sind, und dass am Auszugelement Durchbrüche mit Schlitzen angebracht sind, mit welchen das Auszugelement an den mit Köpfen versehenen Bolzen einhängbar sind. Dadurch wird ein sehr einfaches Einhängen des Auszugelementes an der einen Linearführung erreicht.

Um zu vermeiden, dass das Auszugelement im eingehängten Zustand in der einen Linearführung beim Verschieben herausspringen kann, sind Verriegelungsmittel vorgesehen, mit welchen das Einhängen verriegelbar ist.

Ein besonders einfacher Aufbau der Verriegelungsmittel wird dadurch erreicht, indem diese jeweils aus einer am ausziehbaren Element der einen Linearführung befestigten federnden Lasche gebildet sind, an deren federndem Ende ein Steg angebracht ist, welcher in eine entsprechende Ausnehmung am Auszugelement einklinkbar ist. Beim Einsetzen des Auszugelementes federn diese Laschen zurück, bei Erreichen der richtigen Position klinkt der Steg durch die Federwirkung in die Ausnehmung ein, zum Lösen dieser Verriegelung können die federnden Laschen in einfacher Weise zurückgedrückt werden.

In vorteilhafter Weise ist die jeweilige federnde Lasche mit dem Steg und jeweils ein Bolzen gemeinsam über ein Befestigungselement am ausziehbaren Element der einen Linearführung befestigt. Dadurch ergibt sich ein vereinfachtes Herstellverfahren.

Um das Einhängen und das Aushängen des Auszugelementes in den Führungen möglichst zu vereinfachen, ist es vorteilhaft, dass die eine Linearführung mit den Halteelementen oberhalb der anderen Linearführung mit der schlitzförmigen Ausnehmung für die zapfenförmigen Führungsstücke am Halteteil befestigt ist.

Eine Ausführungsform der Erfindung wird nachfolgend anhand der beiliegenden Zeichnung beispielhaft näher erläutert.

Es zeigt:
Fig. 1 in räumlicher Darstellung ein erfindungsgemässer Schrankauszug im eingeschobenen Zustand;
Fig. 2 in räumlicher Darstellung den erfindungsgemässen Schrankauszug gemäss Fig. 1 im ausgezogenen Zustand;
Fig. 3 in räumlicher Darstellung die Linearführungen für den Schrankauszug;
Fig. 4 eine Ansicht von vorn auf einen im Halteteil befestigten Schrankauszug;
Fig. 5 eine Schnittdarstellung durch die eine Linearführung mit den Halteelementen und eingehängtem Auszugelement;
Fig. 6 in räumlicher Darstellung eine Verriegelungseinrichtung; und
Fig. 7 eine Ansicht auf das Auszugelement mit den Führungen, wobei ein Teil der anderen Linearführung aus Übersichtlichkeitsgründen weggelassen ist.

Aus Fig. 1 ist der Schrankauszug 1 ersichtlich, der aus einem Auszugelement 2 gebildet ist, welches durch eine obere Linearführung 3 und eine untere Linearführung 4 ausziehbar in einem Halteteil 5 gehalten ist. Dieser Halteteil 5 kann eine Seitenwand eines Schrankelementes, beispielsweise einer Kücheneinrichtung, sein, dieser Halteteil 5 kann aber auch ein Seitenteil eines in einem Schrankelement untergebrachten verschiebbaren Bauteils sein, welches quer zur Auszugrichtung des Auszugelementes 2 verschoben werden kann, und insbesondere Anwendung findet bei Eckschränken.

Das Auszugelement 2 ist als ebener Rahmen aufgebaut und setzt sich zusammen aus einem oberen Profil 6 und einem unteren Profil 7, die über zwei Seitenprofile 8 und 9 miteinander verbunden sind. An diesen Seitenprofilen 8 und 9 sind Haken 10 angebracht, an welchen die nicht dargestellten Ablagefächer, beispielsweise in Form von Körben, in bekannter Weise eingehängt werden können.

An der oberen Linearführung 3 sind Halteelemente 11 und Verriegelungsmittel 12 angeordnet, durch welche das Auszugelement 2 an der oberen Linearführung 3 gehalten ist, wie später im Detail noch beschrieben wird.

In Fig. 2 ist der Schrankauszug mit voll ausgezogenem Auszugelement 2 dargestellt. Wie insbesondere auch aus Fig. 3 ersichtlich ist, bei welcher Darstellung das Auszugelement 2 weggenommen ist, besteht die obere Linearführung 3 aus einer ersten Schiene 13, die am Halteteil 5 befestigt ist, einer zweiten Schiene 14, die geführt in der ersten Schiene verschiebbar gelagert ist, sowie einer dritten Schiene 15, die ihrerseits geführt in der zweiten Schiene verschiebbar gelagert ist. Die Halteelemente 11 und die Verriegelungsmittel 12 zum Halten des Auszugelementes 2 sind an dieser dritten Schiene 15 angeordnet. In bekannter Weise sind zwischen den einzelnen Schienen 13, 14 und 15 Kugelführungen vorgesehen. Selbstverständlich könnten an Stelle von Kugelführungen auch andere bekannte Führungen verwendet werden.

Die untere Linearführung 4 weist ein erstes Profil 16 auf, das längs eines zweiten Profils 17 geführt verschiebbar gelagert ist, welches zweite Profil 17 am Halteteil 5 befestigt ist. Auch hier können die Führungen zwischen dem ersten Profil 16 und dem zweiten Profil 17 als Kugelführungen ausgebildet sein. Auch hier könnten an Stelle der Kugelführungen andere bekannte Führungen eingesetzt werden. Wie insbesondere aus Fig. 3 ersichtlich ist, sind am ersten Profil 16 zwei vertikal angeordnete, zapfenförmige Führungsstücke 20 und 21 befestigt. Diese beiden vertikalen zapfenförmigen Führungsstücke 20 und 21 ragen, wie später noch im Detail beschrieben wird, in eine schlitzförmige Ausnehmung 18, die im unteren Profil 7 des Auszugelementes 2 angebracht ist, welches untere Profil 7 somit als drittes Profil für die untere Linearführung 4 dient, entsprechend der dritten Schiene 15 der oberen Linearführung 3.

Wie aus Fig. 4 ersichtlich ist, weist das untere Profil 7 des Auszugelementes 2 einen Bereich auf, der als U-Profil 19 ausgebildet ist, welcher die schlitzförmige Ausnehmung 18 bildet. In diese schlitzförmige Ausnehmung 18 hinein ragen die beiden zapfenförmigen Führungsstücke 20 und 21, wenn sich das Auszugelement 2 im eingesetzten Zustand befindet, wie dies in Fig. 4 dargestellt ist. Diese zapfenförmigen Führungsstücke 20 und 21 können in bekannter Weise mit einer Rolle ausgestattet sein.

Die zapfenförmigen Führungsstücke 20 und 21 sind, wie bereits erwähnt, auf dem ersten Profil 16 befestigt, das bezüglich des zweiten Profils 17, welches am Halteteil 5 befestigt ist, über Kugelführungen geführt längsverschiebbar ist.

Insbesondere der Bereich des ersten Profils 16, der mit den zapfenförmigen Führungsstücken 20 und 21 versehen ist, wird durch eine Abdeckung abgedeckt, welche Abdeckung als Verlängerung des einen Schenkels des U-Profils 19 ausgebildet ist.

Aus dieser Fig. 4 ist auch die obere Linearführung 3 mit ihrer ersten Schiene 13, der zweiten Schiene 14 und der dritten Schiene 15 ersichtlich, an welcher dritten Schiene 15 die Halteelemente 11 und die Verriegelungsmittel 12 angebracht sind.

Das Auszugelement 2 kann von den Linearführungen 3 und 4 weggenommen werden, indem die Verriegelungsmittel 12 gelöst werden, wie später noch beschrieben wird, das Auszugelement 2 kann angehoben werden, bis die Halteelemente 11 freigegeben werden, wie ebenfalls später noch beschrieben wird, das Auszugelement 2 wird leicht vom Halteteil 5 weggeneigt und kann aus den zapfenförmigen Führungsstücken 20 und 21 ausgefahren werden. Das Einsetzen des Auszugelementes 2 in die Linearführungen 3 und 4 erfolgt in umgekehrter Reihenfolge der vorgängig beschriebenen Schritte.

Hieraus ist ersichtlich, dass die Masstoleranzen, innerhalb welcher insbesondere die obere Linearführung 3 am Halteteil 5 montiert werden muss, relativ gross sein kann, es muss lediglich gewährleistet sein, dass die zapfenförmigen Führungsstücke 20 und 21 genügend tief in die schlitzförmige Ausnehmung 18 hineinragen und dadurch die Führung gewährleistet ist.

Selbstverständlich wäre es auch denkbar, dass die zapfenförmigen Führungsstücke 20, 21 am unteren Profil 7 des Auszugelementes 2 befestigt wären, die schlitzförmige Ausnehmung 18 könnte dann am ersten Profil 16 vorgesehen sein, (dieses Profil 16 könnte mit einem U-Profil versehen sein, das nach oben offen ist), das erste Profil 16 könnte im gleichen Masse bezüglich des zweiten Profils 17 verschiebbar sein. Selbstverständlich wären auch andere Führungen als Kugelführungen denkbar, beispielsweise Gleitführungen.

Wie aus den Fig. 5 und 6 ersichtlich ist, besteht ein jeweiliges Halteelement 11, die an der dritten Schiene 15 der oberen Linearführung 3 befestig sind, aus mit Köpfen 22 versehenen Bolzen 23. Diese Bolzen 23 sind über einen Stift 24 mit der dritten Schiene 15 der oberen Linearführung 3 verbunden, beispielsweise durch Vernietung. Das obere Profil 6 des Auszugelementes 2 ist im Bereich dieser Halteelemente 11 jeweils mit einem Durchbruch 25 mit einem daran anschliessenden Schlitz versehen. Der Durchbruch 25 ist so gross gestaltet, dass der Kopf 22 hindurchgeführt werden kann, während der nach oben gerichtete Schlitz eine Breite aufweist, die im wesentlichen dem Durchmesser des Bolzens 23 entspricht. Zum Einhängen des Auszugelementes 2 in die obere Linearführung 3 werden die Köpfe 22 der Halteelemente 11 durch die Durchbrüche 25, die im Seitenprofil 9 angebracht sind, eingeführt, danach wird das Auszugelement 2 abgesenkt, der jeweilige Schlitz gelangt hinter den Kopf 22 des Halteelementes 11 in den Bereich des Bolzens 23 und stützt sich dann darauf ab.

Zusammen mit dem Bolzen 23 des Halteelementes 11 ist jeweils ein Verriegelungsmittel 12 an der dritten Schiene 15 der oberen Linearführung 3 befestigt. Dieses Verriegelungsmittel 12 besteht aus einer federnden Lasche 26, die nach oben gerichtet ist, an deren federndem Ende ein Steg 27 angebracht ist. Dieser Steg 27 klinkt sich bei in die obere Linearführung 3 eingesetztem Auszugelement in eine entsprechende Ausnehmung 28 ein, die am oberen Profil 6 des Auszugelementes 2 vorgesehen ist, wie dies insbesondere in Fig. 5 ersichtlich ist. Zum Aushängen des Auszugelementes 2 wird der obere Teil 29 der federnden Lasche 26 zurückgedrückt, der Steg 27 gibt die Ausnehmung 28 frei, das Auszugelement 2 kann angehoben werden, bis der Kopf 22 des Halteelementes 11 in den Bereich des Durchbruchs 25 gelangt, das Auszugelement 2 kann vom Halteelement 11 weggenommen werden.

Eine einfache Möglichkeit zur Herstellung und insbesondere zur Montage der Halteelemente 11 und der Verriegelungsmittel 12 wird dadurch erreicht, dass Halteelement 11 und Verriegelungsmittel 12 aus einem Stück aus einem elastischen Material geformt werden. Mit dem einen Stift 24 kann dann in einfacher Weise sowohl das Halteelement 11 wie auch das Verriegelungsmittel 12 in einem Durchgang an der dritten Schiene 15 der oberen Linearführung 3 befestigt werden.

In der Ansicht gemäss Fig. 7 ist ersichtlich, dass die schlitzförmige Ausnehmung 18, die durch das U-Profil 19 im unteren Profil 7 des Auszugelementes 2 gebildet ist, beidseits mit jeweils einem Anschlagstück 30 bzw. 31 versehen ist. Dadurch wird vermieden, dass die zapfenförmigen Führungsstücke 20 und 21 beim Ausziehen des Auszugelementes 2 bzw. beim Einschieben des Auszugelementes 2 aus der schlitzförmigen Ausnehmung 18 ausfahren können. Dadurch wird gewährleistet, dass die Führung immer optimal ist.

In diesem Ausführungsbeispiel ist das Auszugelement 2 mit den beiden Linearführungen 3 und 4 rechtsseitig am Halteteil 5 montiert. Die gleichen Bauteile können auch für eine linksseitige Montage am Halteteil 5 verwendet werden. Die untere Linearführung 4 kann unverändert auf die linke Seite verschoben werden, bei der oberen Linearführung können die Laschen 26 mit Steg 27 mit den Bolzen 23 mit Köpfen 22 um den jeweiligen Stift 24 um 180° gedreht werden, um auch linksseitig verwendet werden zu können. Das unveränderte Auszugelement 2 kann dann gedreht und auf der linken Seite eingehängt werden. Dadurch wird die Herstellung und Lagerhaltung vereinfacht, da nur eine Art von Auszügen vorhanden sein muss.

Es wäre auch denkbar, die beiden Linearführungen 3 und 4 zu vertauschen, so dass die Halteelemente 11 und die Verriegelungsmittel 12 an der unteren Linearführung angebracht wären, während die zapfenförmigen Führungsstücke 20 in der oberen Linearführung angeordnet wären.

Mit dieser erfindungsgemässen Anordnung wird eine einfache und stabile Führung eines seitlichen Auszugelementes 2 erhalten, welches sehr einfach an einem seitlichen Halteteil 5 montiert werden kann, und welches in einfachster Weise aus den Linearführungen 3 und 4 ausgehängt und wieder eingehängt werden kann.

## Patentansprüche

1. Schrankauszug mit auf einer Seite angeordneten Führungsmitteln, umfassend ein Auszugelement (2), welches durch die Führungsmittel, bestehend aus übereinander angeordneten Linearführungen (3, 4), die an einem in einen Schrank eingesetzten Halteteil (5) befestigbar sind, geführt von einer eingeschobenen Position in eine ausgezogene Position und umgekehrt verschiebbar ist, und an welchem Auszugelement (2) Ablagefächer oder dergleichen anbringbar sind, **dadurch gekennzeichnet, dass** die eine Linearführung (3), die am Halteteil (5) befestigbar ist, mit Halteelementen (11) ausgestattet ist, in welche das Auszugelement (2) einhängbar ist und dass der eine Teil (16) der anderen Linearführung (4) mit mindestens einem zapfenförmigen Führungsstück (20, 21) versehen ist, das im eingesetzten Zustand des Auszugelementes (2) in die Linearführungen (3, 4) in eine schlitzförmige Ausnehmung (18) des anderen Teils (19) der anderen Linearführung (4) hineinragt.

2. Schrankauszug nach Anspruch 1, **dadurch gekennzeichnet, dass** das mindestens eine zapfenförmige Führungsstück (20, 21) an einem bezüglich des Halteteils (5) verschiebbaren Teil (16) der anderen Linearführung (4) angeordnet ist.

3. Schrankauszug nach Anspruch 2, **dadurch gekennzeichnet, dass** zwei zapfenförmige Führungsstücke (20, 21) auf einem ersten Profil (16) der anderen Linearführung (4) befestigt sind, welches erste Profil (16) längs eines zweiten Profils (17) verschiebbar ist, das am Halteteil (5) bzw. am Auszugelement (2) befestigt ist, während ein die schlitzförmige Ausnehmung (18) enthaltendes drittes Profil am Auszugelement (2) bzw. am Halteteil (5) befestigt ist.

4. Schrankauszug nach Anspruch 3, **dadurch gekennzeichnet, dass** das zweite Profil (17) am Halteteil (5) befestigt ist, das erste Profil (16) längsverschiebbar am zweiten Profil (17) gehalten ist und das dritte Profil mit einem Bereich versehen ist, der als U-Profil (19) ausgebildet ist, das die schlitzförmige Ausnehmung (18) bildet und am Auszugelement (2) angeordnet ist, in welche die zapfenförmigen Führungsstücke (20, 21) hineinragen.

5. Schrankauszug nach Anspruch 4, **dadurch gekennzeichnet, dass** der als U-Profil (19) ausgebildete Bereich des dritten Profils, der als schlitzförmige Ausnehmung (18) für die zapfenförmigen Führungsstücke (20, 21) dient, an den Endbereichen mit jeweils einem Anschlagstück (30, 31) versehen ist.

6. Schrankauszug nach einem der Ansprüche 1 bis 5, **dadurch gekennzeichnet, dass** die Halteelemente (11) der einen Linearführung (3) aus zwei mit Köpfen (22) versehenen Bolzen (23) gebildet sind, die am ausziehbaren Element (15) der einen Linearführung (3) befestigt sind, und dass am Auszugelement (2) Durchbrüche (25) mit Schlitzen angebracht sind, mit welchen das Auszugelement (2) an den mit Köpfen (22) versehenen Bolzen (23) einhängbar sind.

7. Schrankauszug nach Anspruch 6, **dadurch gekennzeichnet, dass** das Auszugelement (2) im in die Bolzen (23) eingehängten Zustand über Verriegelungsmittel (12) verriegelbar ist.

8. Schrankauszug nach Anspruch 7, **dadurch gekennzeichnet, dass** die Verriegelungsmittel (12) jeweils aus einer am ausziehbaren Element (15) der einen Linearführung (3) befestigten federnden Lasche (26) gebildet sind, an deren federndem Ende ein Steg (27) angebracht ist, welcher in eine entsprechende Ausnehmung (28) am Auszugelement (2) einklinkbar ist.

9. Schrankauszug nach Anspruch 8, **dadurch gekennzeichnet, dass** die jeweilige federnde Lasche (26) mit dem Steg (27) und jeweils ein Bolzen (23) gemeinsam über ein Befestigungselement (24) am ausziehbaren Element (15) der einen Linearführung (3) befestigt sind.

10. Schrankauszug nach einem der Ansprüche 1 bis 9, **dadurch gekennzeichnet, dass** die eine Linearführung (3) oberhalb der anderen Linearführung (4) am Halteteil (5) befestigbar ist.

## Claims

1. Cupboard pullout member with guide means disposed on one side, comprising a pullout element (2), which is displaceable, in a guided way, from a pushed-in position into a pulled-out position, and vice-versa, through the guide means, consisting of linear guides (3, 4) disposed over one another, which are fixable to a holding part (5) inserted in a cupboard, and to which pullout element (2) depository compartments or the like are attachable, **characterised in that** the one linear guide (3) which is fixable to the holding part (5) is provided with holding elements (11), in which the pullout element (2) is able to be hung, and **in that** the one part (16) of the other linear guide (4) is provided with at least one pin-shaped guide piece (20, 21), which, in inserted state of the pullout element (2) in the linear guides (3, 4), projects into a slot-shaped recess (18) of the other part (19) of the other linear guide (4).

2. Cupboard pullout member according to claim 1, **characterised in that** the at least one pin-shaped guide piece (20, 21) is disposed on a part (16) of the linear guide (4) displaceable with respect to the holding part (5).

3. Cupboard pullout member according to claim 2, **characterised in that** two pin-shaped guide pieces (20, 21) are fixed on a first section (16) of the other linear guide (4), which first section (16) is displaceable along a second section (17) which is fixed to the holding part (5) or respectively to the pullout element (2), while a third section containing the slot-shaped recess (18) is fixed to the pullout element (2) or respectively to the holding part (5).

4. Cupboard pullout member according to claim 3, **characterised in that** the second section (17) is fixed to the holding part (5), the first section (16) is held longitudinally displaceable on the second section (17), and the third section is provided with a region that is designed as a U section (19), which forms the slot-shaped recess (18) and is disposed on the pullout element (2), into which recess the pin-shaped guide pieces (20, 21) project.

5. Cupboard pullout member according to claim 4, **characterised in that** the region of the third section designed as U section (19), which serves as slot-shaped recess (18) for the pin-shaped guide pieces (20, 21), is provided on the end regions with one stop (30, 31) each.

6. Cupboard pullout member according to one of the claims 1 to 5, **characterised in that** the holding elements (11) of the one linear guide (3) are formed out of two bolts (23), provided with heads (22), which are fixed to the withdrawable element (15) of the one linear guide (3), and **in that** openings (25) with slots are provided on the pullout element (2) with which the pullout element (2) are <sic. is> able to be hung on the bolts (23) provided with heads (22).

7. Cupboard pullout member according to claim 6, **characterised in that** the pullout element (2) is lockable via locking means (12) in the state of being hung in the bolts (23).

8. Cupboard pullout member according to claim 7, **characterised in that** the locking means (12) are formed in each case of a resilient bracket (26) fixed to the withdrawable element (15) of the one linear guide (3), on the resilient end of which bracket a crosspiece (27) is installed, which is latchable in a corresponding recess (28) on the pullout element (2).

9. Cupboard pullout member according to claim 8, **characterised in that** the respective resilient bracket (26) with the crosspiece (27) and in each case a bolt are fixed jointly via a fixing element (24) to the withdrawable element (15) of the one linear guide (3).

10. Cupboard pullout member according to one of the claims 1 to 9, **characterised in that** the one linear guide (3) is fixable above the other linear guide (4) to the holding part (5).

## Revendications

1. Tiroir d'armoire avec des moyens de guidage disposés sur un côté, comprenant un élément d'extraction (2), qui peut être coulissant par les moyens de guidage composés de guides linéaires (3, 4) disposés les uns au-dessus des autres et fixables sur une partie de retenue (5) insérée dans une armoire, en étant guidés d'une position insérée dans une position extraite et inversement et élément de tiroir (2) sur lequel peuvent être logés des casiers ou similaires, **caractérisé en ce que** le guide linéaire (3) qui peut être fixé sur la partie de retenue (5) est muni d'éléments de retenue (11) dans lesquels peut être accroché l'élément de tiroir (2) et **en ce qu'**une partie (16) de l'autre guide linéaire (4) est munie d'une pièce de guidage (20, 21) en forme de tenon, qui s'engage à l'état monté de l'élément tiroir (2) dans les guides linéaires (3, 4) dans un évidement en forme de fente (18) de l'autre partie (19) de l'autre guide linéaire (4).

2. Tiroir d'armoire selon la revendication 1, **caractérisé en ce qu'**au moins une pièce de guidage (20, 21) est disposée sur une partie coulissante (16) par rapport à la pièce de retenue (5), de l'autre guide linéaire (4).

3. Tiroir d'armoire selon la revendication 1, **caractérisé en ce que** deux pièces de guidage (20, 21) sont fixées sur un premier profil (16) de l'autre guide linéaire (4), premier profil (16) qui est coulissant le long d'un second profil (17) qui est fixé sur la pièce de retenue (5) respectivement sur l'élément tiroir (2) tandis qu'un troisième profil contenant l'évidemment (18) en forme de fente est fixé sur l'élément tiroir (2) respectivement sur la pièce support (5).

4. Tiroir d'armoire selon la revendication 3, **caractérisé en ce que** le second profil (17) est fixé sur la pièce de retenue (5), le premier profil (16) est maintenu coulissant longitudinalement sur le second profil (17) et le troisième profil est muni d'une zone qui a la forme d'un profil en U (19) qui forme l'évidement (18) en forme de fente et qui est disposé sur l'élément d'extraction (2) dans lequel s'engagent les pièces de guidage en forme de tenon (20, 21).

5. Tiroir d'armoire selon la revendication 4, **caractérisé en ce que** la zone, ayant la forme d'un profil en forme de U (19) du troisième profil qui sert d'évidemment en forme de fente (18) pour les pièces de guidage en forme de tenon (20, 21) est munie sur les zones d'extrémité respectivement d'une pièce de butée (30, 31).

6. Tiroir d'armoire selon l'une des revendications 1 à 5, **caractérisé en ce que** les éléments de retenue (11) d'un guide linéaire (3) est formé à partir de deux boulons (23) munis de têtes (22), boulons qui sont fixés sur l'élément extractible (15) d'un guide linéaire (3) et **en ce que** sur l'élément d'extraction (2), il est ménagé des percées (25) avec des fentes avec lesquelles l'élément d'extraction (2) peut être accroché sur les boulons (23) munis de têtes (22).

7. Tiroir d'armoire selon la revendication 6, **caractérisé en ce que** l'élément d'extraction (2) est verrouillable par les moyens de verrouillage (12)dans l'état accroché aux boulons (23).

8. Tiroir d'armoire selon la revendication 7, **caractérisé en ce que** les moyens de verrouillage (12) sont formés respectivement d'une languette (26) élastique fixée sur l'élément extractible (15) d'un guide linéaire (3), languette à l'extrémité élastique de laquelle est placée une arcade (27) qui peut s'encliqueter dans un évidement correspondant (28) sur l'élément d'extraction (2).

9. Tiroir d'armoire selon la revendication 8, **caractérisé en ce que** la languette (26) respective élastique avec une arcade (27) et un boulon (23) sont fixés en commun par un élément de fixation (24) sur l'élément extractible (15) d'un guide linéaire (3).

10. Tiroir d'armoire selon l'une des revendications 1 à 9, **caractérisé en ce que** le guide linéaire (3) est fixable sur la pièce de retenue (5) au-dessus de l'autre guide linéaire (4).
